# EUROPÄISCHE PATENTSCHRIFT

(11) **EP 0 670 215 B1**
(45) Veröffentlichungstag und Bekanntmachung des Hinweises auf die Patenterteilung: **16.09.1998**
(21) Anmeldenummer: 95102471.0
(22) Anmeldetag: 22.02.1995
(51) Int. Cl.: B41F 23/04, F26B 13/10

(54) **Vorrichtung zum Trocknen von bedruckten Bogen oder Bahnen in Druckmaschinen**
Device for drying printed sheets or webs in printing machines
Dispositif pour sécher des feuilles et des bandes imprimées dans des machines d'impression

(30) Priorität: 03.03.1994 DE 4406846
(43) Veröffentlichungstag der Anmeldung: 06.09.1995
(73) Patentinhaber: KOENIG & BAUER-ALBERT AKTIENGESELLSCHAFT, 97080 Würzburg (DE)
(72) Erfinder: Schwitzky, Volkmar Rolf, D-97076 Würzburg (DE); Stiel, Jürgen Alfred, D-97645 Ostheim (DE)

(56) Entgegenhaltungen:
- EP-A- 0 103 876
- DE-C- 883 289
- US-A- 2 907 118
- US-A- 4 437 612

## Beschreibung

Die Erfindung betrifft eine Vorrichtung zum Trocknen von bedruckten Bogen gemäß dem Oberbegriff des Patentanspruches 1.

Aus der DE-PS 883 289 ist eine Vorrichtung zum Trocknen von bedruckten Bahnen mittels eines Trockenkanals bekannt, bei dem die Decke des Trockenkanals von Löchern durchbrochen ist, so daß durch die Löcher Luft senkrecht auf die Papierbahn geblasen wird.

Nachteilig ist hierbei, daß der Luftstrom, wie bei einer ebenen Prallstrahlströmung, nach dem Auftreffen auf der Bahn konzentrisch abfließt. Weil hierdurch keine gerichtete Strömung entsteht, können Toträume entstehen, die sich nachteilig auf das Trocknen auswirken. Eine straffe Wirkung durch die Prallstrahlströmung auf die Bahn in Richtung Seitenkanten ist hiermit auch nicht zu erreichen.

Die US-A-44 37 612 beschreibt eine Vorrichtung zum Trocknen von Bahnen mit einem Blaskasten, der mit Blasdüsen versehen ist. Die Blasöffnungen der Blasdüsen sind dabei gegenüber einer Wand des Blaskastens geneigt angeordnet.

Nachteilig ist hierbei, daß mit dieser Anordnung keine Straffung in Richtung Seltenrändern der Bahn erfolgt.

Der Erfindung liegt die Aufgabe zugrunde, eine Vorrichtung zu schaffen, die ein gleichmäßiges Trocknen von Druckfarbe auf Bogen oder Bahnen ermöglicht, einen Straffeffekt quer zur Förderrichtung erzeugt sowie sogenannte Toträume, - das sind Räume, in denen keine Luftbewegung stattfindet -, vermeidet.

Diese Aufgabe wird erfindungsgemäß durch die Merkmale des kennzeichnenden Teils des Patentanspruches 1 gelöst.

Die mit der Erfindung erzielbaren Vorteile bestehen insbesondere darin, daß mit einfachen Mitteln in einem durchgehenden Blaskasten Blasdüsen geschaffen werden, die von 90° zur Förderrichtung unterscheidende, nicht senkrecht auf den Bogen auftreffende Prallstrahlen erzeugen. Mit diesen gerichteten Prallstrahlen wird eine straffende Wirkung auf das Ende und die Seitenkanten des Bogens und eine Strömung zum Abfließen der Luft in Richtung der Seitenkanten des Bogens geschaffen, um Toträume, die ein Trocknen behindern, zu vermeiden. Durch die Anordnung der Düsen wird eine Überdeckung der Blasstrahlen und damit gleichmäßiges Trocknen gewährleistet.

Die erfindungsgemäße Vorrichtung ist in der Zeichnung dargestellt und wird im folgenden näher beschrieben.

Es zeigen
- Fig. 1: eine Seitenansicht der erfindungsgemäßen Vorrichtung,
- Fig. 2: eine Draufsicht D auf eine einzelne Düse der erfindungsgemäßen Vorrichtung,
- Fig. 3: einen Schnitt der in Fig. 2 dargestellten Düse,
- Fig. 4: die Anordnung einer Vielzahl von Düsen in der erfindungsgemäßen Vorrichtung.

Ein in Fig. 1 dargestellter Ausschnitt einer Vorrichtung zum Trocknen (Trockner) in einer Druckmaschine zeigt eine Führungsfläche 1 entlang der bedruckte Bogen 2 oder Bahnen auf einem Luftpolster 3 getragen werden. Dieser Führungsfläche 1 gegenüberliegend ist ein Blaskasten 4 angeordnet, der mit einer Vielzahl von Blasdüsen 6 versehen ist, die auf die Führungsfläche 1 gerichtet sind. Ein Abstand a zwischen Führungsfläche 1 und Blaskasten 4 ist so gewählt, daß beispielsweise ausreichend Raum, z. B. 100 mm für Kettenförderer zum Transportieren der Bogen 2 vorhanden ist.
Der Blaskasten 4 weist eine der Führungsfläche 1 zugewandte Wand 7 auf. In diese Wand 7 sind mittels eines Tiefziehwerkzeuges Blasdüsen 6 eingebracht. Jede einzelne Blasdüse 6 wird durch eine Vertiefung 8, die einen Eintrittsraum 9 für Druckluft und eine Fläche 11 mit einer Blasöffnung 12 aufweist, gebildet. Diese Vertiefungen 8 zeigen aus dem Innenraum des Blaskastens 4 heraus in Richtung gegenüberliegende Führungsfläche 1 (Fig. 2 und Fig. 3). Durch jede der Vertiefungen 8 wird jeweils die gegenüber der Wand 7 nach außen geneigte Fläche 11 gebildet. Diese Fläche 11 schließt mit der Wand 7 des Blaskastens 4 einen Winkel Alpha = 150° - 170° ein.

In diese Fläche 11 ist die Blasöffnung 12 eingebracht. Durch diese Blasöffnung 12 strömt im Blaskasten 4 vorhandene Druckluft 13, wodurch ein Blasstrahl 14 gebildet wird, dessen Blasrichtung senkrecht zur Ebene der Blasöffnung 12 und damit zur Fläche 11 steht und auf den Bogen 2 unter einem sich ergebenden Winkel Beta = 100° bis 120° trifft.

Die Blasöffnung 12 ist im vorliegenden Beispiel annähernd kreisförmig (z. B. Durchmesser 10 mm) ausgebildet. Die beschriebene Vertiefung 8 kann als Pyramide, Pyramidenstumpf, Tetraeder, Kugelhaube oder Kreiskegelstumpf ausgebildet sein. Im vorliegenden Beispiel ist die Fläche 11 Teil eines Kreiskegels.

Durch Drehen der Fläche 11 in der Ebene der Wand 7 des Blaskastens 4 um einen Winkel Gamma, kann der Blasstrahl 14 noch zusätzlich bezüglich der Förderrichtung F gerichtet werden. Eine von einer Symmetrieachse 16 wegweisende Anordnung der Blasdüsen 6 entgegen der Förderrichtung F bewirkt einen Straffeffekt und eine Abfuhr der Luft zu den nachlaufenden Kanten des Bogens 2. Die Symmetrieachse 16 verläuft parallel zur Förderrichtung F und teilt die Wand 7 über die Breite, d. h. senkrecht zur Förderrichtung, symmetrisch. Die Blasöffnung 12 schließt mit Parallelen der Symmetrieachse 16 einen Winkel Gamma von -45° bis 45° ein. In einem rechts und links der Symmetrieachse 16 liegenden Bereich der ca. jeweils 200 mm breit ist, beträgt der Winkel Gamma beispielsweise 0°, während in den jeweils daran angrenzenden Bereichen Gamma -45° bzw. 45° beträgt. Es können aber auch noch mehr Bereiche mit verschiedenen Winkeln Gamma gebildet werden.

Die Blasdüsen 6 sind in Förderrichtung F und senkrecht zur Förderrichtung F, d. h. über die Breite des Blaskasten 4, in der Wand 7 des Blaskastens 4 in einer Teilung t, z. B. 50 - 100 mm, angeordnet. Von der Symmetrieachse 16 ausgehend ist jeweils eine Düsenreihe quer zur Förderrichtung um eine von der Teilung t abhängige Konstante K versetzt, die im vorliegenden Beispiel $\text{K = t/5}$beträgt. Durch den Versatz der Blasdüsen 6 um diese Konstante K wird in Abhängigkeit des Durchmessers der Blasstrahlen 12 eine Überdeckung der Blasstrahlen 12 in Förderrichtung F gesehen erreicht, ohne daß die Blasstrahlen 12 sich beeinflussen. Die Blasdüsen 6 sind durch die beschriebene Anordnung pfeilförmig von der Symmetrieachse 16 ausgehend entgegen der Förderrichtung F im Blaskasten 4 angeordnet.

### Teileliste

- 1: Führungsfläche
- 2: Bogen
- 3: Luftpolster
- 4: Blaskasten
- 5: -
- 6: Blasdüse
- 7: Wand (4)
- 8: Vertiefung
- 9: Eintrittsraum (6)
- 10: -
- 11: Fläche (6)
- 12: Blasöffnung (6)
- 13: Druckluft
- 14: Blasstrahl
- 15: -
- 16: Symmetrieachse
- D: Draufsicht
- F: Förderrichtung
- K: Konstante
- a: Abstand
- t: Teilung
- Alpha: Winkel
- Beta: Winkel
- Gamma: Winkel

## Patentansprüche

1. Vorrichtung zum Trocknen von bedruckten Bogen (2) oder Bahnen in einer Druckmaschine mit einem mit unter Druck stehender Trockenluft beaufschlagten Blaskasten (4), der mit Blasdüsen (6) versehen ist, aus denen die Trockenluft in Form von Blasstrahlen (14) auf die frisch bedruckte Seite des Bogens (2) oder Bahn geblasen wird, wobei eine Wand (7) des Blaskastens (4) mit Vertiefungen (8), die in Richtung gegenüberliegender Führungsfläche (1) zeigen, versehen ist, und diese Vertiefungen (8) jeweils eine gegenüber der Wand (7) nach außen geneigte Fläche (11) mit einer Blasöffnung (12) aufweisen, die mit der Wand (7) einen Winkel (Alpha) von 150° - 170° einschließt, dadurch gekennzeichnet, daß die Blasdüsen (6) pfeilförmig von einer parallel zur Förderrichtung (F) des Bogens oder der Bahn verlaufenden Symmetrieachse (16) der Wand (7) ausgehend entgegen der Förderrichtung (F) angeordnet sind, wobei die Blasstrahlen (14) im wesentlichen senkrecht zu der nach außen geneigten Fläche (11) aus der Blasöffnung (12) austreten.

2. Vorrichtung nach Anspruch 1, dadurch gekennzeichnet, daß von Zentren der Blasdüsen (6) und deren Blasöffnungen (12) festgelegte Geraden mit Parallelen zur Förderrichtung (F) einen Winkel (Gamma) von -45° bis 45° einschließen.

## Claims

1. A device for drying printed sheets (2) or webs in a printing machine, having a blowing case (4) which is acted upon by compressed drying air and which is equipped with blowing nozzles (6) from which the drying air is blown in the form of blow jets (14) onto the freshly printed side of the sheet (2) or web, a wall (7) of the blowing case (4) being equipped with depressions (8) which point in the direction of the guide surface (1) opposite, and these depressions (8) each having a surface (11) which is inclined outwards with respect to the wall (7) and has a blowing opening (12) which forms an angle (alpha) of 150° - 170° with the wall (7), characterized in that the blowing nozzles (6) are arranged, starting from an axis of symmetry (16) of the wall (7) running parallel to the direction (F) in which the sheet or web is conveyed, in the shape of an arrow in opposition to the conveying direction (F), the blow jets (14) emerging from the blowing opening (12) substantially perpendicular to the outwardly inclined surface (11).

2. A device according to Claim 1, characterized in that straight lines defined by centres of the blowing nozzles (6) and their blowing openings (12) form an angle (gamma) of -45° to 45° with lines parallel to the conveying direction (F).

## Revendications

1. Dispositif pour sécher des feuilles imprimées (2) ou des bandes dans une machine à imprimer, comprenant un caisson soufflant (4) qui est alimenté en air sec sous pression et qui est pourvu de buses soufflantes (6) par lesquelles l'air sec est soufflé sous forme de jets soufflants (14) sur la face fraîchement imprimée de la feuille (2) ou de la bande, une paroi (7) du caisson soufflant (4) étant pourvue de renfoncements (8) orientés en direction de la surface de guidage (1) située en vis-à-vis, et ces renfoncements (8) comportant chacun une surface (11) inclinée vers l'extérieur par rapport à la paroi (7) et pourvue d'un orifice de soufflage (12) qui forme, avec la paroi (7), un angle (α) compris entre 150° et 170°, caractérisé en ce que les buses soufflantes (6) sont disposées en forme de chevrons orientés à l'opposé du sens d'acheminement (F) à partir de l'axe de symétrie (16) de la paroi (7) s'étendant parallèlement au sens d'acheminement (F) de la feuille ou de la bande, les jets soufflants (14) sortant de l'orifice de soufflage (12) dans une direction sensiblement perpendiculaire à la surface (11) inclinée vers l'extérieur.

2. Dispositif selon la revendication 1, caractérisé en ce que des droites définies par le centre des buses soufflantes (6) et par leurs orifices de soufflage (12) forment, avec des parallèles au sens d'acheminement (F), un angle (γ) de - 45° à 45°.
